# EUROPÄISCHE PATENTSCHRIFT

(11) **EP 2 487 296 B1**
(45) Veröffentlichungstag und Bekanntmachung des Hinweises auf die Patenterteilung: **04.09.2019**
(21) Anmeldenummer: 12152321.1
(22) Anmeldetag: 24.01.2012
(51) Int. Cl.: E01H 5/02, A01B 1/02, E02F 3/02

(54) **Schaufel, insbesondere Schneeschieber**
Shovel, in particular snow shovel
Pelle, notamment pelle à neige

(30) Priorität: 10.02.2011 DE 202011002620 U
(43) Veröffentlichungstag der Anmeldung: 15.08.2012
(73) Patentinhaber: Idealspaten Bredt GmbH & Co. KG, 58313 Herdecke (DE)
(72) Erfinder: Brosch, Eckhard, 45699 Herten (DE)
(74) Vertreter: Bockhorni & Brüntjen Partnerschaft Patentanwälte mbB

(56) Entgegenhaltungen:
- DE-U1- 20 113 479
- JP-A- 2002 233 201
- US-A- 1 176 112
- US-A- 1 512 720
- US-A- 1 634 204
- US-A- 3 078 604
- US-A- 3 659 888
- US-A- 5 810 408
- US-A1- 2004 006 824
- US-A1- 2009 184 527

## Beschreibung

Die Erfindung betrifft eine Schaufel und zwar insbesondere einen Schneeschieber bzw. Schneeräumer gemäß dem Oberbegriff des Schutzanspruches 1.

Bekanntermaßen bestehen Schneeräumer aus einem Stiel mit einem daran befestigten Schieberblatt, welches aus Holz, Kunststoff oder Metall, insbesondere Leichtmetall, wie Aluminium, ausgebildet sein kann.

Hierbei sind Schneeschieber mit Holzstielen bekannt, welche preisgünstig sind. Die Befestigung der Holzstiele am Schaufelblatt erfolgt dabei meistens durch Klemmung mittels eines Stecksitzes. Hierzu ist es bekannt, dass an der Schaufelrückseite korbbügelartige Klemmbügel vorgesehen sind, die mit Abstand zueinander auf dem Schaufelblatt angeordnet sind. Diese Klemmbügel bilden Aufnahmeöffnungen für das Einstecken eines Holzstiels. Dieser ist sehr häufig an seinem Steckende verjüngend oder mit einer Keilfläche versehen, so dass nach festem Einstecken des Stieles dieser mit Klemmsitz an der Rückseite des Schieberblatts befestigt ist.

Im Markt setzen sich aber immer mehr ergonomisch gestaltete Schneeschieber durch, um das Schneeräumen zu erleichtern. Derartige ergonomische Stiele sind aus Leichtmetall oder Kunststoff, gegebenenfalls auch aus Stahl hergestellt und weisen einen Stiel auf, der abgekröpft ist. Ein solcher ergonomisch gestalteter Stiel ergibt sich beispielsweise aus dem Gebrauchsmuster DE 201 13 479 oder aus US 3 078 604. Die Abkröpfung ist hierbei durch einen S- oder Z-gekröpften Abschnitt verwirklicht, so dass der hintere Stielabschnitt gegenüber dem vorderen Stielabschnitt, der am Schaufelblatt befestigt wird, etwas höher gesetzt ist. Dadurch erleichtert sich das Schneeräumen sehr wesentlich. Aus diesem Grunde werden derartige ergonomisch gestaltete Schneeschieber sehr häufig gekauft. Diese müssen jedoch wegen der ergonomischen Formgestaltung her aus einem verformbaren oder leicht formbaren Material hergestellt werden. In der Regel sind diese ergonomischen Stiele aus Stahl oder Leichtmetall, vorzugsweise Aluminium, gebildet, gegebenenfalls auch aus Kunststoff. Die Befestigung dieser Stiele am Schaufelblatt erfolgt häufig durch Einsetzen in eine angeformte Tülle und einer Schraub- oder sonstigen Befestigung, wobei die Tülle gegebenenfalls auch zweigeteilt sein und nach Einsetzen des Stiels die Tülle durch Schraub- oder sonstige geeignete Verbindungen, insbesondere Stiftverbindungen verbunden wird, so dass der Stiel fest an der Schaufel gehalten wird. In einem solchen Fall bilden Stiel und Schaufel eine bauliche Einheit.

In der letzten Zeit hat sich das Kaufverhalten des Käuferpublikums etwas geändert, indem mehr und mehr per Internet derartige Artikel geordert werden, die dann zum Zwecke des Transports Platz sparend in einem Paket untergebracht werden müssen. Der Transport eines solchen Schneeschiebers erfolgt dann durch Einzelteile des Schiebers, wobei der Zusammenaufbau vor Ort erfolgt, was naturgemäß in einfacher Weise erfolgen muss. Dies ist aber bei derartigen ergonomischen Stielen von der Befestigungsart etwas aufwändig.

Aufgabe der Erfindung ist es somit, eine Schaufel, insbesondere einen Schneeschieber, mit ergonomisch gestaltetem Stiel aus Metall, insbesondere Leichtmetall, oder Kunststoff zu schaffen, der Platz sparend in Einzelteilen transportiert und gelagert und für den Gebrauch schnell und einfach montiert werden kann. Auch der Austausch beschädigter Teile soll zu einem späteren Zeitpunkt ohne weiteres in einfacher Weise möglich sein.

Diese Aufgabe wird erfindungsgemäß durch die im Patentanspruch 1 enthaltenen Merkmale gelöst.

Zweckmäßige Weiterbildungen des Anspruchs 1 ergeben sich durch die in den Merkmalen 2 bis 6 genannten Merkmale.

Nach Maßgabe der Erfindung ist der Stiel als ergonomischer Stiel mit einer Abkröpfung bzw. einem S- oder Z-förmigen Abschnitt oder einer sonstigen Formgestaltung zur verbesserten Handhabung und damit aus Metall oder Kunststoff gebildet und weist an seinem vorderen Ende einen Adapter auf, der eine einfache Befestigung über eine Steckverbindung ermöglicht. Der Adapter ist hierbei als Holz- oder Kunstsoff-stumpf ausgebildet, der im Wege einer so genannten Klemmfix-Befestigung an der Schaufel bzw. am Schieberblatt schnell und in einfacher Weise fixiert werden kann. Hierzu sind mindestens zwei beabstandeten Klemmbügel in Art von Korbbögen vorgesehen, die Stecköffnungen bilden und zur Aufnahme des Adapters durch Steck- und Klemmsitz dienen. Dadurch kann der Schneeschieber ohne weiteres mit seinen Einzelteilen in Verkaufsräumen präsentiert und nach Kauf in einfacher Weise auch in einem Kleinwagen transportiert werden. Zudem lässt sich der Schneeschieber mit seinen Einzelteilen auch sehr einfach verpacken und versenden, was der heutigen Internet-Kaufweise entgegenkommt. Vor Ort kann der Schneeschieber dann in einfacher Weise zusammengesteckt werden. Die Verbindung mit dem Schaufelblatt bzw. Schieberblatt ist in einfacher Weise möglich. Hierzu müssen lediglich die Klemmbügel in dafür vorgesehene Öffnungen auf der Rückseite der Schaufel eingefädelt bzw. eingesetzt werden. Daraufhin muss lediglich der Stiel mit dem vorderen Holzstumpf darin eingeführt und fest eingedrückt werden. Dadurch ergibt sich eine sehr einfache Befestigung für einen ergonomisch gestalteten Handgriff eines Schneeräumers, der in Einzelteile zerlegt und transportiert werden kann.

Zweckmäßigerweise ist der Adapter an seinem vorderen Ende verjüngt ausgebildet, insbesondere mit einer Keilfläche versehen, wodurch der Klemmsitz bzw. der klemmende Halt des Stiels an der Schaufel bzw. am Schieberblatt begünstigt wird. Auch der Adapter lässt sich in einfacher Weise auf den Stiel aus Metall oder Kunststoff aufstecken. Alternativ kann der hintere Stielabschnitt mit dem zugewandten Adapterende verschraubt werden. Hierzu ist der hintere Stielabschnitt mit einem Außengewinde und das Adapterende mit einem entsprechenden Innengewinde versehen, oder umgekehrt. Bedarfsweise und insbesondere ergänzend ist auch eine Befestigung über eine Schraub- oder Stift-, insbesondere Nagelverbindung zwischen Stiel und Adapter möglich. Hierbei ist es zweckmäßig, mindestens zwei Schrauben, Nägel oder Stifte vorzusehen.

Nachfolgend wird ein bevorzugtes Ausführungsbeispiel der Erfindung anhand der Zeichnung beschrieben. Darin zeigen rein schematisch
- Fig. 1: eine Ansicht eines Teils eines Schneeschiebers nach der Erfindung,
- Fig. 2: eine Seitenansicht des Stiels nach Fig. 1, wiederum nur schematisch und in Teilansicht sowie
- Fig. 3: eine Ansicht eines korbbogenartigen Klemmbügels für den Stecksitz des Stiels.

Figur 1 zeigt einen allgemein mit 1 bezeichneten Schneeschieber, der ein Schieberblatt 2 und einen Stiel 3 umfasst. Das Schieberblatt 2 kann aus Metall oder Kunststoff hergestellt sein, ist jedoch aus Gewichts- und Stabilitätsgründen in dieser Ausführungsform aus Leichtmetall, nämlich Aluminium hergestellt. Auf der Rückseite des Schieberblatts 2 sind zwei mit Abstand angeordnete an sich bekannte korbbogenartige Klemmbügel 4 angeordnet, die in entsprechende Öffnungen des Schieberblatts demontierbar einsetzbar sind und dort mit Spannung gehalten sind. Hierzu werden die beiden Schenkel des korbbügelartigen Klemmbügels, der aus Figur 3 ersichtlich ist, zusammengedrückt und werden dann die seitlich vorstehenden Enden 5 in die gegenüberliegenden Öffnungen des Schieberblatts eingefädelt.

Dieser Klemmbügel bildet dann den Stecksitz für die Aufnahme des Stiels 3. Hierbei handelt es sich um eine Schnellverbindung, wobei der Stecksitz unter Klemmwirkung ausreichend fixiert ist.

Wie aus den Figuren 1 und 2 hervorgeht, ist der Stiel zweigeteilt ausgebildet, nämlich aus dem hinteren und längeren Stielabschnitt 6, der ergonomisch geformt und hier als Hohlprofil ausgebildet ist. Die ergonomische Formgebung ist in diesem Fall eine Abkröpfung bzw. ein S-förmiger Bogen 7, dergestalt, dass der Stiel sozusagen eine Versetzung aufweist, die eine leichtere Handhabung beim Schneeräumen ermöglicht, da der Benutzer sich nicht mehr so stark bücken muss. Diese ergonomisch geformten Stiele haben somit eine sehr hohe Marktakzeptanz gegenüber Stielen, die nur längs einer Achse ausgerichtet sind.

Zur Befestigung des hier in dieser Ausführungsform wieder aus Leichtmetall, nämlich Aluminium, hergestellten Stiels ist am vorderen Ende des hinteren Abschnitts 6 ein Adapter 8 vorgesehen, der als Holz- oder Kunststoffstumpf ausgebildet ist und im vorliegenden Ausführungsbeispiel einen Vollkörper aus Holz darstellt. Die Verbindung des Adapters 8 aus Holz oder Kunststoff mit dem Alurohr 11 erfolgt über einen Stecksitz mit einer engen Passung, wozu, wie aus Figur 2 hervorgeht, der Adapter 8 beispielsweise an seinem dem Alurohr 11 zugewandten Ende zylindrisch ausgebildet ist, so dass das Alurohr auf diesen zylindrischen Abschnitt des Adapters 8 mit Passsitz aufgesteckt werden kann. Bedarfsweise kann, wie in Figur 2 angedeutet ist, zur weiteren Befestigung eine Schraub-, Nagel- oder sonstige geeignete Stiftverbindung vorgesehen sein. Dies ist durch strichpunktierte Linie bei 9 angedeutet.

Die Verbindung des Stiels erfolgt, wie Figur 1 zeigt, über den Adapter 8, wobei der Adapter aus Holz oder Kunststoff bzw. der Holzstumpf in den Klemmbügel eingesteckt wird, so dass er dort mit klemmendem Festsitz gehalten ist, aber bedarfsweise durch Gegenklopfen auch gelöst werden kann. Zur Verbesserung der Klemmwirkung ist der Adapter 8 an seinem vorderen Steckende mit einem Konus oder einer Schräge 10 versehen, die im dargestellten Ausführungsbeispiel als einfache Schrägfläche ausgebildet ist.

Somit ergibt sich, dass der Schneeräumer in sehr einfacher Weise in Einzelteile zerlegt platzsparend transportiert und gelagert werden kann. Dies kommt erheblich der mehr und mehr um sich greifenden Kaufweise zu Gute, wo derartige Gerätschaften in der Regel über Internet bestellt und paketweise dann ausgeliefert werden und vor Ort dann die Montage erfolgt. Aber auch im Baumarkt hat diese Bauweise entsprechende Vorteile, da der Platzbedarf in der Verkaufsfläche außerordentlich klein gehalten werden kann. Auch im Falle einer Beschädigung lassen sich die Einzelteile ohne weiteres sehr schnell auswechseln. Der Zusammenbau ist äußerst einfach und somit für jedermann durchführbar.

## Patentansprüche

1. Schaufel, insbesondere Schneeschieber (1), mit einem Schaufel- bzw. Schieberblatt (2) und einem an diesem befestigbaren Stiel (3), der aus metallischem Material, insbesondere Leichtmetall, oder Kunststoff gebildet, ergonomisch ausgebildet und hierzu einen gegenüber dem vorderen und am Schieberblatt befestigbaren Stielabschnitt abgekröpften Stielabschnitt (6) aufweist, der insbesondere mit einer im wesentlichen Z- oder S-förmigen Biegung versehen ist, **dadurch gekennzeichnet, dass** der vordere Stielabschnitt als Adapter (8) in Form eines Holz- oder Kunststoffstumpfs gebildet ist, der Adapter (8) mit dem abgekröpften Stielabschnitt (6) über eine Steckverbindung verbindbar und lösbar am Schieberblatt befestigbar ist, und zwar mit einem Steck-/Klemmsitz an der Rückseite des Schieberblatts (2) durch mindestens zwei beabstandete und am Schieberblatt (2) demontierbar angeordneten Klemmbügel (4) in Art von Korbbögen befestigt ist, welche mit dem Schieberblatt (2) Steckklemmen für die Adapteraufnahme bilden und mit ihren seitlich vorstehenden Enden nach Zusammendrücken ihrer beiden Schenkel in gegenüberliegende Öffnungen des Schieberblatts (2) einfädelbar sind und dort unter Klemmwirkung sitzen.

2. Schaufel nach Anspruch 1, **dadurch gekennzeichnet, dass** der als Holz - oder Kunststoffstumpf ausgebildete Adapter (8) an seinem vorderen Ende verjüngt ausgebildet, vorzugsweise mit einer Keilfläche (10) versehen ist.

3. Schaufel nach einem der vorhergehenden Ansprüche 1 bis 2, **dadurch gekennzeichnet, dass** der abgekröpfte Stielabschnitt (6) aus Leichtmetall, vorzugsweise Aluminium oder aus schlag- und/oder stoßfestem Kunststoff gebildet ist.

4. Schaufel nach Anspruch 1, **dadurch gekennzeichnet, dass** der abgekröpfte Stielabschnitt (6) mit dem vorderen Stielabschnitt durch einen Stecksitz mit Passsitz verbindbar ist.

5. Schaufel nach Anspruch 4, **dadurch gekennzeichnet, dass** die Verbindung zwischen abgekröpfter und vorderer Stielabschnitt (6,8) durch ein oder mehrere Schraub-, Nagel- oder Stiftverbindungen ergänzbar ist.

6. Schaufel nach Anspruch 1, **dadurch gekennzeichnet, dass** der vordere Stielabschnitt (8) mit dem abgekröpften Stielabschnitt (6) durch eine Schraubgewindeverbindung mit Innengewinde am Adapterende und Außengewinde am hinteren Stielabschnitt (6) oder umgekehrt verbindbar ist.

## Claims

1. A shovel, in particular a snow shovel (1)
with a shovel blade or pushing blade (2) and a stick (3) which is attachable to it, being ergonomically configured of a metallic material, in particular a light metal, or plastic, having an offset stick section (6) opposite to the front stick section which can be attached to the pushing blade, the offset stick section particularly being provided with a generally Z or S shaped bent, **characterized in that** the front stick section is formed as an adaptor (8) in form of a wooden or plastic stub, the adaptor (8) can be connected with the offset stick section (6) via a plug connection and detachably connected at the pushing blade, namely fixed with a plug/clamping seat at the rear side of the pushing blade (2) by means of two spaced clamping yokes (4) which are detachably arragend at the pushing blade (2) in the kind of basket arches, which form plug terminals together with the pushing blade (2) for receiving the adapter and which, after pressing together its two flanks, can be threaded into opposite openings of the pushing blade (2) with their laterally protruding ends siting there with a clamping effect.

2. The shovel according to claim 1, **characterized in that** the adaptor (8) which is configured as a wooden or plastic stub has a tapered configuration at its front end, preferably being provided with a wedge surface (10).

3. The shovel according to one of the preceding claims 1 to 2, **characterized in that** the offset stick section (6) is formed of light metal, preferably aluminum or of impact resistant and/or shock resistant plastic.

4. The shovel according to claim 1, **characterized in that** the offset stick section (6) can be connected with the front stick section via a plug fit with a snug fit.

5. The shovel according to claim 4, **characterized in that** the connection between the offset and the front stick section (6, 8) can be complemented with one or several screw, nail or pin connections.

6. The shovel according to claim 1, **characterized in that** the front stick section (8) with the offset stick section (6) can be connected with the offset stick section (6) through a screw thread connection with an inner thread at the adaptor end and outer thread at the rear stick section (6) or vice versa.

## Revendications

1. Pelle, en particulier pelle à neige (1) dotée d'un élément de raclage (2) et d'un manche (3) pouvant être fixé à celui-ci, lequel est réalisé en matériau métallique, en particulier en métal léger, ou en plastique, est conçu de manière ergonomique et comporte pour ce faire, à l'opposé de la section de manche pouvant être fixée à l'élément de raclage, une section de manche coudée (6), laquelle est prévue en particulier avec une courbure essentiellement en forme de Z ou de S,
**caractérisée en ce que**
la section avant du manche est réalisée comme adaptateur (8) sous forme d'un tenon en bois ou en plastique, l'adaptateur (8) peut être raccordé à la section de manche coudée (6) par le biais d'un raccord enfichable et peut être fixé de manière détachable à l'élément de raclage, à savoir est fixé avec un ajustement serré au dos de l'élément de raclage (2) par au moins deux étriers (4) écartés et agencés sur l'élément de raclage de manière démontable à la manière d'anses de panier, lesquels forment avec l'élément de raclage une prise pour recevoir l'adaptateur et sont enfilables avec leurs extrémités faisant saillie latéralement dans les ouvertures opposées de l'élément de raclage (2) après serrage des deux pattes et restent en place sous l'action du serrage.

2. Pelle d'après la revendication 1, **caractérisée en ce que** l'adaptateur (8) réalisé sous forme de tenon en bois ou en plastique est réalisé comme se rétrécissant à son extrémité avant, et est de préférence prévu avec une surface cunéiforme (10).

3. Pelle d'après la revendication 1 à 2, **caractérisée en ce que** la section de manche coudée (6) est réalisée en métal léger, de préférence en aluminium ou en plastique résistant aux coups et/ou aux chocs.

4. Pelle d'après la revendication 1, **caractérisée en ce que** la section de manche coudée (6) est raccordable à la section de manche avant par un ajustement en fiche avec engagement ajusté.

5. Pelle d'après la revendication 4, **caractérisée en ce que** le raccord entre la section de manche coudée (6) et la section de manche avant peut être complété par un ou plusieurs raccords à vis, à clous ou à broches.

6. Pelle d'après la revendication 1, **caractérisée en ce que** la section de manche avant est raccordable à la section de manche coudée (6) par un raccord vissable, avec le filetage intérieur sur l'extrémité de l'adaptateur et le filetage extérieur sur la section arrière du manche (6), ou l'inverse.
